# EUROPÄISCHE PATENTSCHRIFT

(11) **EP 0 319 836 B1**
(45) Veröffentlichungstag und Bekanntmachung des Hinweises auf die Patenterteilung: **24.07.1991**
(21) Anmeldenummer: 88119930.1
(22) Anmeldetag: 30.11.1988
(51) Int. Cl.: C21B 13/14, C21B 13/00

(54) **Verfahren zum Betrieb eines Einschmelzvergasers und Einschmelzvergaser zu dessen Durchführung**
Method and apparatus for operating a melting gasifier
Procédé et appareil pour la conduite d'un gazéificateur à fusion

(30) Priorität: 10.12.1987 DE 3742156
(43) Veröffentlichungstag der Anmeldung: 14.06.1989
(73) Patentinhaber: DEUTSCHE VOEST-ALPINE INDUSTRIEANLAGENBAU GMBH, 40094 Düsseldorf (DE)
(72) Erfinder: Vuletic, Bogdan, D-4000 Düsseldorf 1 (DE)
(74) Vertreter: Pfenning, Meinig & Partner

(56) Entgegenhaltungen:
- EP-A- 0 037 809
- EP-A- 0 059 764
- DE-A- 2 851 912
- US-A- 3 499 638
- PATENT ABSTRACTS OF JAPAN, Band 8, Nr. 62 (C-215)[1499], 23. März 1984; & JP-A-58 217 590 (HITACHI SEISAKUSHO K.K.) 17-12-1983
- PATENT ABSTRACTS OF JAPAN, Band 8, Nr. 110 (C-224)[1547], 23. Mai 1984; & JP-A-59 25 916 (KAWASAKI SEITETSU K.K.) 10-02-1984

## Beschreibung

Die Erfindung betrifft ein Verfahren nach dem Oberbegriff des Anspruchs 1 sowie einen Einschmelzvergaser zu dessen Durchführung.

Aus der DE-PS 30 34 539 ist ein Verfahren zur direkten Erzeugung von flüssigem Roheisen aus stückigem Eisenerz bekannt, bei dem das Eisenerz in einem Reduktionsschachtofen mittels eines heißen Reduktionsgases zu Eisenschwamm reduziert und dann einem Einschmelzvergaser zugeführt wird. In diesem werden aus eingebrachter Kohle und eingeblasenem sauerstoffhaltigem Gas die zum Schmelzen des Eisenschwamms erforderliche Wärme und das Reduktionsgas erzeugt. Aus der von oben eingebrachten Kohle und dem im unteren Teil des Vergasers eingeblasenen sauerstoffhaltigen Gas wird ein Fließbett gebildet, in dem die ebenfalls oben zugeführten Eisenschwammpartikel abgebremst und aufgeschmolzen werden. Zum Einblasen des sauerstoffhaltigen Gases sind in gleicher Höhe über den Umfang des Einschmelzvergasers verteilte, radiale Sauerstoffdüsen vorgesehen, die aus einer Ringleitung gespeist werden. Die Sauerstoffdüsen sind zwangsläufig wassergekühlt, um den hohen Temperaturen, die im Inneren des Einschmelzvergasers insbesondere vor diesen Düsen herrschen, standhalten zu können. In diesem Bereich vor den Düsen wird das Fließbett durch die hohen Temperaturen in eine teigige bzw. flüssige Masse umgewandelt.

Tritt ein plötzlicher Ausfall der Zuführung des sauerstoffhaltigen Gases ein, dann wird diese teigige bzw. flüssige Masse nach außen in die wassergekühlten Düsen hineingedrückt und erstarrt in diesen. Wenn dann der Einschmelzvergaser wieder in Betrieb genommen wird, kann das sauerstoffhaltige Gas wegen der Verstopfung der Düsen nicht mehr oder nur in begrenzter Menge wieder eingeblasen werden.

Entsprechende Probleme ergeben sich auch bei einer planmäßigen Außerbetriebsetzung des Einschmelzvergasers mit einer langsamen Absenkung des Betriebsdruckes und Reduzierung der Menge des sauerstoffhaltigen Gases. Bei Unterschreiten eine bestimmten Menge ist der Fluß dieses Gases durch alle Düsen nicht mehr gewährleistet. Die teigige bzw. flüssige Masse im Innern des Einschmelzvergasers dringt dann zumindest in einen Teil der Sauerstoffdüsen ein und erstarrt wegen der Wasserkühlung in diesen. Bei der Wiederinbetriebnahme des Einschmelzvergasers strömt wegen der entstandenen Düsenverstopfungen das sauerstoffhaltige Gas in kleinen Mengen unkontrolliert durch die Kanäle zwischen den kalten Düsenansätzen und der Ausmauerung des Vergasers. An den heißen Stellen kommt es zu einer Entzündung und unkontrollierten Verbrennung, wobei sich die Flamme auch gegen die Ausmauerung und sogar gegen den Panzer des Vergasers richten kann, so daß Schäden an diesen unvermeidbar sind.

Bei einem Ausfall der Kühlwasserzuführung für die Düsen treten zwangsläufig Schäden an den Düsen auf. Ein Ausfall der Kühlwasserzuführung führt auch automatisch zum Ausfall der gesamten Anlage, so daß ebenfalls die Gefahr besteht, daß die flüssige bzw. teigige Fließbettmasse in die Düsen eintritt und diese verstopft.

Es ist daher die Aufgabe der vorliegenden Erfindung, im Falle der vorgenannten Störungen oder auch planmäßigen Veränderungen beim Betrieb eines Einschmelzvergasers Verstopfungen der Sauerstoffdüsen durch Eindringen und nachfolgendes Erstarren von Fließbettmaterial zu verhindern und auch für den Fall des Ausfalls der Kühlwasserzuführung zu den Düsen eine zu deren Beschädigung führende thermische Belastung zu vermeiden.

Diese Aufgabe wird erfindungsgemäß bei dem Verfahren durch die im kennzeichnenden Teil des Anspruchs 1 angegebenen Merkmale bzw. beim Einsamelzvergaser durch die in Anspruch 6 erwähnten Merkmale gelöst. Vorteilhafte Weiterbildungen des erfindungsgemäßen Verfahrens sowie bevorzugte Vorrichtungen zur Durchführung dieses Verfahrens ergeben sich aus den Unteransprüchen.

Dadurch, daß zum Schutz der Sauerstoffdüsen bei einem Ausfall oder einer Absenkung der Sauerstoffzufuhr unter eine vorgegebene Menge sowie bei einem Ausfall der Wasserkühlung der Sauerstoffdüsen die etwa noch vorhandene Sauerstoffzufuhr unterbunden und stattdessen ein inertes Gas über die Sauerstoffdüsen in den Einschmelzvergaser eingeleitet wird, kann sichergestellt werden, daß der freie Durchgang durch die Düsen auch bei Eintritt eines Störungsfalls oder bei einer Stillsetzung des Einschmelzvergasers aufrechterhalten wird, so daß bei einer erneuten Inbetriebsetzung das sauerstoffhaltige Gas kontrolliert weider zugeführt werden und die Reaktion zwischen diesem Gas und dem Kohlenstoffträger planmäßig ablaufen kann. Beim Ausfall der Kühlwasserzuführung dient das inerte Gas gleichzeitig als Kühlmedium für die Notkühlung der Düsen und es bringt zusammen mit dem in den Düsen verbliebenen Wasser die teigige Fließbettmasse an den Stirnflächen der Düsen zum Erstarren, wodurch die Düsen zusätzlich vor einem Eindringen noch nicht erstarrter Fließbettmasse geschützt werden.

Die erforderliche Menge inerten Gases ist vom Betriebsdruck des Einschmelzvergasers zum Zeitpunkt des die Einleitung des inerten Gases auslösenden Ereignisses abhängig. Da jedem dieser Ereignisse ein bestimmter Betriebsdruck zugeordnet werden kann, wird zweckmäßig die Menge des eingeleiteten inerten Gases in Abhängigkeit von der Art des die Einleitung auslösenden Ereignisses gesteuert.

Die Erfindung wird im folgenden anhand von in den Figuren dargestellten Ausführungsbeispielen näher erläutert. Es zeigen:

- Fig. 1: in schematischer Darstellung eine Anlage zur Herstellung von Roheisen gemäß einer ersten Ausführungsform und
- Fig. 2: in schematischer Darstellung eine Anlage zur Herstellung von Roheisen gemäß einer zweiten Ausführungsform.

Die Anlagen nach den Fig. 1 und 2 enthalten jeweils einen in bekannter Weise ausgebildeten Direktreduktionsschachtofen 1, dem von oben Eisenerz und gegebenenfalls Zuschlagstoffe zugeführt werden. Weiterhin wird über eine Leitung 2 Reduktionsgas in den unteren Bereich des Schachtofens 1 eingeleitet, das in diesem aufsteigt und das im Gegenstrom herabsinkende Eisenerz reduziert. Das verbrauchte Reduktionsgas wird als Gichtgas aus dem oberen Bereich des Schachtofens 1 abgeführt.

Der durch Reduktion des Eisenerzes entstandene Eisenschwamm gelangt über Fallrohre 3 in einen Einschmelzvergaser 4, in den außerdem über eine Leitung 5 ein fester Kohlenstoffträger, zum Beispiel Kohle oder Koks, eingebracht und über Düsen 6 ein sauerstoffhaltiges Gas eingeblasen werden. Die Fallrohre 3 und die Leitung 5 münden in den oberen Bereich und die Düsen 6 in den unteren Bereich des Einschmelzvergasers 4.

Das aufsteigende sauerstoffhaltige Gas und die in entgegengesetzter Richtung absinkenden Teilchen des Kohlenstoffträgers bilden im Einschmelzvergaser 4 ein Fließbett, das die herabfallenden Eisenschwammteilchen zunächst abbremst und in dem diese dann durch die bei der Reaktion des Kohlenstoffträgers mit dem Sauerstoff entstehende Wärme geschmolzen werden. Das sich am Boden des Einschmelzvergasers 4 sammelnde flüssige Roheisen und die auf diesem schwimmende flüssige Schlacke werden über einen Abstich 7 periodisch abgestochen.

Das bei der Reaktion des Kohlenstoffträgers mit dem Sauerstoff entstehende Gas wird über eine Leitung 8 aus dem Einschmelzvergaser 4 herausgeführt und in einem Zyklon 9 gereinigt, bevor es gegebenenfalls nach Abkühlung auf eine geeignete Temperatur durch die Leitung 2 als Reduktionsgas in den Schachtofen 1 gelangt.

Die in gleichmäßigen Abständen über den Umfang des Einschmelzvergasers 4 in gleicher Höhe angeorrdneten Düsen 6 sind mit einer Ringleitung 10 verbunden, der das sauerstoffhaltige Gas über eine Leitung 11 zugeführt wird. In dieser Leitung 11 befinden sich eine Regelarmatur 12 und eine Durchflußmengen-Meßeinrichtung 13. Die zugeführte Menge des sauerstoffhaltigen Gases wird somit von der Meßeinrichtung 13 gemessen und mit Hilfe der Regelarmatur 12 eingestellt.

Durch eine Leitung 14, die in die Leitung 11 mündet, kann inertes Gas, inbesondere Stickstoff, in die Leitung 11 eingespeist werden. In die Leitung 14 sind ebenfalls eine Regelarmatur 15 und eine Durchflußmengen-Meßeinrichtung 16 eingesetzt.

Bei der Ausführungsform nach Fig. 1 wird beim Unterschreiten der von der Meßeinrichtung 13 ermittelten Durchflußmenge unterhalb einen vorgegebenen Wert die Regelarmatur 12 für das sauerstoffhaltige Gas automatisch geschlossen und die Regelarmatur 15 für das inerte Gas geöffnet, so daß nun dieses anstelle des sauerstoffhaltigen Gases durch die Düsen 6 in den Einschmelzvergaser 4 strömt. Durch das Einblasen des inerten Gases wird vermieden, daß die Düsenöffnungen durch eindringende flüssige und dann erstarrende Fließbettmasse verstopft werden. Das inerte Gas kann gleichzeitig als Kühlmedium für die Düsen wirksam sein und diese vor Schäden durch zu hohe thermische Belastung schützen, wenn die Kühlwasserzuführung zu diesen ausfällt.

Die Abnahme der Zuführung des sauerstoffhaltigen Gases kann verschiedene Gründe haben. Sie kann schlagartig erfolgen, wenn ein Störungsfall eintritt, oder auch stetig durchgeführt werden, wenn die Anlage planmäßig stillgesetzt wird.

Die Zuführung des inerten Gases wird vorzugsweise zeitabhängig gesteuert, derart, daß zunächst die für das jeweilige Ereignis maximale Gasmenge durch die Düsen 6 geleitet wird und dann über die Regelarmatur 15 eine gesteuerte Drosselung erfolgt. Die anfängliche Menge des inerten Gases ist abhängig von der Art des die Zuführung dieses Gases auslösenden Ereignisses bzw. von dem zum Zeitpunkt dieses Ereignisses herrschenden Betriebsdruck im Einschmelzvergaser 4. Es hat sich als zweckmäßig erwiesen, diese Menge nach einer allmählichen Absenkung des Betriebsdruckes und der Sauerstoffzufuhr bei der planmäßigen Abstellung des Einschmelzvergasers auf etwa 15%, bei störungsbedingter plötzlicher Unterbrechung der Sauerstoffzufuhr bei normalem Betriebsdruck auf etwa 25% und bei Ausfall der Wasserkühlung, bei der das inerte Gas zusätzlich eine Kühlfunktion übernehmen muß auf etwa 30% der Normalmenge des sauerstoffhaltigen Gases einzustellen.

Bei dem Ausführungsbeispiel nach Fig. 2 mündet in die Leitung 14 eine weitere Leitung 17 ebenfalls zur Zuführung von inertem Gas, in die eine Regelarmatur 18 eingesetzt ist. Das inerte Gas kann somit über zwei parallele Leitungen geliefert werden, wobei über die Leitung 14 eine größere Menge Gases zugeführt wird als über die Leitung 17. Die Steuerung der Regelarmaturen 15 und 18 erfolgt in der Weise, daß zu Beginn einer Einspeisung von inertem Gas beide Armaturen geöffnet werden und nach Ablauf einer vorgegebenen Zeitspanne die Regelarmatur 15 geschlossen wird, so daß nur noch eine relativ kleine Menge inerten Gases über die Leitung 17 zugeführt wird. Diese Ausbildung hat den Vorteil, daß die Regelarmatur 15 keiner stetigen Regelung bedarf, sondern als einfache Auf-Zu-Armatur ausgestaltet sein kann. Dies führt auch zu einer größeren Sicherheit der Anlage.

Es hat sich in der Praxis gezeigt, daß bei Anwendung des vorliegenden Verfahrens bei einem Ausfall oder einem Außerbetriebsetzen der Anlage alle Düsenöffnungen freigehalten werden, daß die kanalartigen Verbindungen zwischen den Düsenöffnungen und der heißen Fließbettmasse aufrechterhalten werden und daß bei Ausfall der Kühlwasserzuführung keine Schäden an den Sauerstoffdüsen auftreten.

## Patentansprüche

1. Verfahren zum Betrieb eines Einschmelzvergasers, in dem eisenerzhaltige Einsatzstoffe oder aus diesen durch Direktreduktion erhaltener Eisenschwamm durch Zugabe von Kohlenstoffträgern und Zufuhr eines sauerstoffhaltigen Gases über Sauerstoffdüsen in einem hierdurch errichteten Fließbett geschmolzen und zu flüssigem Roheisen oder Stahlvormaterial reduziert werden, **dadurch gekennzeichnet,** daß zum Schutz der Sauerstoffdüsen (6) bei einem Ausfall oder einer Absenkung der Sauerstoffzufuhr unter eine vorgegebene Menge sowie bei einem Ausfall der Wasserkühlung der Sauerstoffdüsen (6) die etwa noch vorhandene Sauerstoffzufuhr unterbunden und stattdessen ein inertes Gas über die Sauerstoffdüsen (6) in den Einschmelzvergaser (4) eingeleitet wird.

2. Verfahren nach Anspruch 1, dadurch gekennzeichnet, daß die Einleitung des inerten Gases nach einer bestimmten Zeitspanne reduziert wird.

3. Verfahren nach Anspruch 1 oder 2, dadurch gekennzeichnet, daß die Menge des eingeleiteten inerten Gases in Abhängigkeit von der Art die Einleitung auslösenden Ereignisses gesteuert wird.

4. Verfahren nach Anspruch 3, dadurch gekennzeichnet, daß bei einem Abstellen des Einschmelzvergasers nach allmählicher Absenkung des Betriebsdruckes und der Sauerstoffzufuhr die Menge des inerten Gases auf etwa 15%, bei Unterbrechung der Sauerstoffzufuhr bei normalem Betriebsdruck auf etwa 25% und bei Ausfall der Wasserkühlung auf etwa 30% der Normalmenge des sauerstoffhaltigen Gases eingestellt wird.

5. Verfahren nach einem der Ansprüche 1 bis 4, dadurch gekennzeichnet, daß als inertes Gas Stickstoff verwendet wird.

6. Einschmelzvergaser mit einer Zugabevorrichtung für die Zugabe von Kohlenstoffträgern und Düsen für die Zufuhr eines sauerstoffhaltigen Gases und einem Fließbett zur Durchführung des Verfahrens nach einem der Ansprüche 1 bis 5, bei dem zur Zuführung des sauerstoffhaltigen Gases eine Ringleitung vorgesehen ist, aus der die Sauerstoffdüsen gespeist werden, **dadurch gekennzeichnet,** daß die Ringleitung (10) sowohl mit einer Zuführungsleitung (11) für sauerstoffhaltiges Gas als auch mit einer Zuführungsleitung (14) für inertes Gas verbunden ist und daß in beiden Zuführungsleitungen (11, 14) Durchflußregelarmaturen (12, 15) angeordnet sind.

7. Einschmelzvergaser nach Anspruch 6, dadurch gekennzeichnet, daß in der Zuführungsleitung (11) für sauerstoffhaltiges Gas eine Mengenmeßvorrichtung (13) angeordnet ist und daß die Durchflußregelarmaturen (12, 15) in Abhängigkeit von der gemessenen Menge sauerstoffhaltiges Gases steuerbar sind, derart, daß bei einem vorgegebenen Abfall der gemessenen Menge sauerstoffhaltigen Gases die Durchflußregelarmatur (12) für das sauerstoffhaltige Gas geschlossen und die Durchflußregelarmatur (15) für das inerte Gas geöffnet werden.

8. Einschmelzvergaser nach Anspruch 6 oder 7, dadurch gekennzeichnet, daß die Zuführungsleitung für inertes Gas aus zwei parallelen Leitungen (14, 17) für unterschiedliche Zuführungsmengen besteht, die jeweils mit einer eigenen Durchflußregelarmatur (15, 18) versehen sind, und daß zu Beginn des Einleitens des inerten Gases zunächst beide Durchflußregelarmaturen (15, 18) und nach einer vorgegebenen Zeitspanne nur noch die Durchflußregelarmatur (18) in der Leitung (17) mit der geringeren Zuführungsmenge geöffnet sind.

## Claims

1. Process for the operation of a melting gasifier in which charging materials containing iron ore or spongy iron obtained from these materials by direct reduction are melted down by the addition of carbon filler and the supply of a gas containing oxygen via oxygen nozzles in a fluidised bed formed as a result of this process and reduced to fluid pig iron or steel starting material, **characterised in that** to protect the oxygen nozzles (6) in the event of a failure or a reduction in the oxygen supply below a specified amount as well as in the event of a failure in the oxygen nozzle (6) water cooling the oxygen supply which may still be present is eliminated and instead an inert gas is fed via the oxygen nozzles (6) into the smelting gasifier (4).

2. Process in accordance with Claim 1, characterised in that the supply of the inert gas is reduced after a certain period of time.

3. Process in accordance with Claim 1 or 2, characterised in that the amount of inert gas supplied is controlled in relation to the type of product triggering the supply.

4. Process in accordance with Claim 3, characterised in that if the smelting gasifier is shut down after a gradual reduction in operating pressure and in the oxygen supply the amount of inert gas is set to approximately 15%, to approximately 25% if the oxygen supply is interrupted at normal operating pressure and in the event of a failure of the water cooling to approximately 30% of the normal amount of the gas containing oxygen.

5. Process in accordance with one of the Claims 1 to 4, characterised in that nitrogen is used as the inert gas.

6. Melting gasifier with a mechanism for adding carbon fillers and nozzles for the supply of a gas containing oxygen and a fluidised bed for working the process in accordance with one of the Claims 1 to 5, whereby a closed circular pipeline is provided to supply the gas containing oxygen, from which pipeline the oxygen nozzles are fed, **characterised in that** the closed circular pipeline (10) is connected to both a feed pipeline (11) for gas containing oxygen as well as a feed pipeline (14) for inert gas and in that flow-control valves (12, 15) are located in both feed pipelines.

7. Melting gasifier in accordance with Claim 6, characterised in that a flow-measuring mechanism (13) for gas containing oxygen is located in the feed pipeline (11) and in that the flow-control valves (12, 15) are controllable in relation to the amount of gas containing oxygen measured, such that, in the event of a specified reduction in the amount of gas containing oxygen measured the flow-control valve (12) for the gas containing oxygen is closed and the flow-control valve (15) for the inert gas is opened.

8. Melting gasifier in accordance with Claim 6 or 7, characterised in that the feed pipeline for inert gas consists of two parallel pipelines (14, 17) for varying feed amounts, each pipeline being provided with its own flow-control valve (15, 18), and in that at the start of feed of the inert gas both flow-control valves (15, 18) are initially opened and after a specified period of time only the flow-control valve (18) in the pipeline (17) is opened with the lesser feed amount.

## Revendications

1. Procédé de conduite d'un gazéificateur à fusion, dans lequel les matières premières contenant du fer ou l'éponge de fer obtenue par réduction directe au départ de celles-ci sont fondues par addition de supports de carbone et addition d'un gaz contenant de l'oxygène amené par des tuyères à oxygène dans un lit fluidisé réalisé de cette manière et sont réduites en fer brut liquide ou en matières premières pour acier, caractérisé en ce que, pour protéger les tuyères à oxygène (6) contre une interruption ou une diminution de l'adduction d'oxygène en dessous d'un débit prédéterminé ainsi que contre une interruption du refroidissement par eau des tuyères à oxygène (6), l'adduction d'oxygène existant encore est supprimée et est remplacée par une adduction d'un gaz inerte amené par les tuyères à oxygène (6) dans le gazéificateur à fusion (4).

2. Procédé selon la revendication 1, caractérisé en ce que l'adduction du gaz inerte est diminuée après une durée déterminée.

3. Procédé selon la revendication 1 ou 2, caractérisé en ce que le débit du gaz inerte introduit est réglé en fonction de la nature de l'évènement qui a provoqué cette introduction.

4. Procédé selon, la revendication 3, caractérisé en ce que, en cas de mise à l'arrêt d'un gazéificateur à fusion et après diminution progressive de la pression de fonctionnement et de l'adduction d'oxygène, le débit de gaz inerte est réglé à environ 15% et, en cas d'interruption de l'adduction d'oxygène à la pression de service normale, à environ 25% et, en cas d'interruption du refroidissement par eau, à environ 30% du débit normal du gaz contenant de l'oxygène.

5. Procédé selon l'une des revendications 1 à 4, caractérisé en ce qu'on utilise de l'azote comme gaz inerte.

6. Gazéificateur à fusion avec un dispositif d'introduction pour l'introduction de supports de carbone et avec des tuyères pour l'adduction d'un gaz contenant de l'oxygène et avec un lit fluidisé pour mettre en oeuvre le procédé selon l'une des revendications 1 à 5, dans lequel une conduite annulaire est prévue pour l'adduction du gaz contenant de l'oxygène et servant à alimenter les tuyères à oxygène, caractérisé en ce que la conduite annulaire (10) est connectée à une conduite d'alimentation (11) pour le gaz contenant de l'oxygène ainsi qu'à une conduite d'alimentation (14) pour les gaz inertes, et en ce que des accessoires de réglage de débit (12, 15) sont disposés dans les deux conduites d'alimentation (11, 14).

7. Gazéificateur à fusion selon la revendication 6, caractérisé en ce qu'un dispositif de mesure de débit (13) est disposé dans la conduite d'adduction 11 pour le gaz contenant de l'oxygène et que les accessoires de réglage de débit (12, 15) peuvent être contrôlés en fonction du débit mesuré de gaz contenant de l'oxygène de façon à ce que, en cas de diminution prédéterminée du débit mesuré de gaz contenant de l'oxygène, l'accessoire de réglage de débit (12) pour le gaz contenant de l'oxygène est fermé et que l'accessoire de réglage de débit de gaz (15) pour le gaz inerte est ouvert.

8. Gazéificateur à fusion selon la revendication 6 ou 7, caractérisé en ce que la conduite d'adduction pour le gaz inerte est constituée de deux conduites parallèles (14, 17) pour des débits d'adduction différents, lesquelles sont équipées chacune de leur propre accessoire de débit (15, 18) et que, au début de l'adduction de gaz inerte, les deux accessoires de réglage de débit (15, 18) sont tous deux ouverts et que, après une période prédéterminée, seul l'accessoire de réglage de débit (18) dans la conduite (17) reste ouvert avec un débit d'adduction plus faible.
